# EUROPÄISCHE PATENTSCHRIFT

(11) **EP 0 520 411 B1**
(45) Veröffentlichungstag und Bekanntmachung des Hinweises auf die Patenterteilung: **05.04.1995**
(21) Anmeldenummer: 92110644.9
(22) Anmeldetag: 24.06.1992
(51) Int. Cl.: B65D 71/16

(54) **Umverpackung in Form einer Hülle für eine Gruppe von Gegenständen, beispielsweise von Primärbehältern**
Wrap-around sleeve for a group of objects such as primary containers
Suremballage de type fourreau pour un groupe d'objets tels que des récipients primaires

(30) Priorität: 28.06.1991 FR 9108045
(43) Veröffentlichungstag der Anmeldung: 30.12.1992
(73) Patentinhaber: 4P Nicolaus Kempten GmbH, D-87437 Kempten (DE)
(72) Erfinder: Bienaimé, Patrick, Troissereux F-60112 Milly sur Therain (FR)
(74) Vertreter: Hutzelmann, Gerhard

(56) Entgegenhaltungen:
- WO-A-92/05087
- DE-U- 9 000 208
- US-A- 3 640 448

## Beschreibung

Die Erfindung betrifft eine Umverpackung in Form eines Futterals oder einer Hülle, mit der eine Gruppe von Gegenständen, beispielsweise von Behältern für Flüssigkeiten, vereinigt wird.

Es ist allgemein üblich, wenn man eine solche Gruppe von Gegenständen in einer gemeinsamen Umverpackung vereinigt, daß jeder Gegenstand einen Balkencode aufweist, der für ihn kennzeichnend ist, während auf dem Karton der Umverpackung ein anderer Balkencode aufgedruckt ist, der die Gruppe der Gegenstände kennzeichnet. Also muß man, wenn die Umverpackung einem Lesegerät für Balkencodes zugeführt wird, beispielsweise an den Verkaufsausgängen eines Ladens, sicherstellen, daß allein der Balkencode, der zur Gruppe der Gegenstände gehört, gelesen werden kann.

Im Falle von zylinderförmigen Behältern für Flüssigkeiten befindet sich der Balkencode im allgemeinen am Sockel der Behälter.

Um zu vermeiden, daß diese Codes durch ein Versehen von den Lesegeräten für Balkencodes anstelle des auf den Karton gedruckten Codes gelesen werden, ist es bereits bekannt, die Hülle mit einer Bandleiste oder dergleichen zu versehen, die, indem sie teilweise die offenen Enden der Hülle verschließen, die auf den Behältern befindlichen Balkencodes abdecken.

Aber die Verwirklichung einer solchen Bandleiste erweist sich als schwierig, wenn, wie man es allgemein anstrebt, die Hülle in sich auf gleicher Höhe mit zwei miteinander verriegelten oder verklebten Bodenwandhälften verschlossen ist.

Die vorliegende Erfindung hat die Aufgabe, eine Umverpackung der eingangs genannten Art vorzuschlagen, die gerade beim Verschließen auf gleicher Höhe mit zwei Bodenwandhälften eine Wandleiste bildet, die hinsichtlich der Konstruktion und hinsichtlich ihres Aussehens zufriedenstellend ist und dies, ohne das Verfahren oder die Vorrichtungen zum räumlichen Zusammenfalten des Futterals in irgendeiner Weise zu erschweren.

Diese Aufgabe wird durch eine Umverpackung nach Art einer Hülle für eine Gruppe von Gegenständen, beispielsweise von Primärbehältern gelöst, die von einem einzigen Zuschnitt aus einem faltbaren Material ihren Ausgang nimmt und eine Deckwand, zwei Seitenwände und zwei Bodenwandhälften, die miteinander vereinigt sind, umfaßt und die dadurch gekennzeichnet ist, daß jede Bodenwandhälfte an jedem Außenrand in Längsrichtung der Hülle eine Verschlußkappe aufweist die an die genannte Wandhälfte angelenkt ist, wobei ein Faltbalgübergang zwischen jeder Verschlußklappe und der benachbarten Seitenwand vorgesehen ist, um die genannte Verschlußklappe in einer Schräglage auszurichten, die in Bezug auf die Bodenwandhälfte beim räumlichen Zusammenfalten des Zuschnittes festgelegt ist, daß ferner die Länge der einen Verschlußklappe, die an der einen der Bodenwandhälften vorgesehen ist, wesentlich kürzer ist als die Länge der zugehörigen Verschlußklappe, die an der anderen Bodenwandhälfte vorgesehen und an dem gleichen Ende der Hülle angeordnet ist, wobei die Längen der genannten Verschlußklappen so gewählt sind, daß sie sich in einem Bereich überdecken, in dem die kürzere Verschlußklappe auf die Außenfläche der längeren Verschlußklappe gelegt ist, um letztere zu stabilisieren und um an der Basis jeder Öffnung des Längsendes der Hülle eine ununterbrochene Wandleiste zu definieren.

Weitere Einzelheiten, Ziele und Vorteile der Erfindung ergeben sich besser aus der nachstehenden eingehenden Beschreibung einer bevorzugten Ausführungsform anhand der Zeichnung, die jedoch lediglich als Beispiel dient, die Erfindung aber nicht beschränkt. Hierin zeigen:
- Fig.1: eine Draufsicht eines Zuschnittes für eine Umverpackung gemäß einer ersten Ausbildungsform der Erfindung,
- Fig.2: in abgebrochener perspektivischer Darstellung den Zuschnitt nach Fig.1 räumlich zusammengefaltet,
- Fig.3: eine Draufischt eines Zuschnittes für eine Umverpackung gemäß einer zweiten Ausbildungsform der Erfindung,
- Fig.4: in abgebrochener perspektivischer Darstellung den Zuschnitt nach Fig.3 räumlich zusammengefaltet,
- Fig.5: eine Draufsicht auf einen Zuschnitt einer Umverpackung gemäß einer dritten Ausbildungsform der Erfindung,
- Fig.6: in perspektivischer abgebrochener Darstellung den Zuschnitt nach Fig.5 räumlich zusammengefaltet,
- Fig.7: in Draufsicht den Zuschnitt einer Umverpackung gemäß einer vierten Ausbildung der Erfindunbg.

Es wird vorab darauf hingewiesen, daß in den Figuren sich entsprechende oder übereinstimmende Teile mit den gleichen Bezugszeichen gekennzeichnet sind.

In Fig.1 ist ein Zuschnitt aus Karton gezeigt, der dazu dient, räumlich zusammengefaltet zu werden, um die Form eines Futterals oder einer Hülle für die Umverpackung einer Gruppe von Gegenständen anzunehmen und zwar im vorliegenden Fall von je drei zylindrischen Behältern für Flüssigkeiten oder dergleichen, die in zwei parallel verlaufenden Reihen angeordnet sind.

Der Zuschnitt 100 umfaßt zwei Seitenwände 102 und 104, eine Deckwand 106 und zwei Bodenwandhälften 108c, 108b, die dazu dienen, miteinander verbunden zu werden, wie im einzelnen nachstehend erläutert wird.

Zwischen der Deckwand 106 und den Seitenwänden 102, 104 sind zwei Zwischenwände mit schrägen Kanten 110, 112 vorgesehen, in die über ihre gesamte Länge verteilt, Öffnungen 114 eingebracht sind, in die die oberen Enden der Behälter seitlich eingreifen können.

In der Deckwand 106 sind zwei Verschlußkappen 116 ausgebildet, die längs Faltlinien 118 schwenkbar sind und dazu bestimmt sind, in den Innenraum des Futterals beziehungsweise der Hülle gedrückt zu werden, um den Transport zu erleichtern. Faltlinien 120 bis 130, die zueinander parallel und in Längsrichtung des Futterals oder der Hülle verlaufen, trennen die verschiedenen Zonen, die nachstehend beschrieben werden. Öffnungen 132, die eine Halterung der Behälter ermöglichen, sind gleichmäßig in den unteren Wandteilen 108a, 108b längs der Falzlinien 120, 130 vorgesehen, die die genannten unteren Wandteile von den Seitenwänden trennen.

Die Bodenwandhälften 108a, 108b umfassen im vorliegenden Fall Vorrichtungen zur gegenseitigen Verriegelung, die aus drei Zungen 134a gebildet sind, die am freien Längsrand der Bodenwandhälfte 108a vorspringen und dazu geeignet sind, mit einem Satz von drei Spalten 134b, die in der Bodenwandhälfte 108b vorgesehen sind, zusammenzuwirken. Diese Verriegelungsvorrichtungen, die keine Besonderheit der Erfindung darstellen, werden nicht im einzelnen beschrieben und können durch ganz andere geeignete Vorrichtungen ersetzt werden.

Gemäß einer Besonderheit der Erfindung ist jede Bodenwandhälfte seitlich längs ihrer beiden Außenränder mit Verschlußklappen 136a, 138a bzw. 136b, 138b versehen, die dazu dienen, sobald man den Zuschnitt räumlich zusammenfaltet, zwei Wandleisten zu bilden, die an der Basis der Hülle bzw. des Futterals sitzen und dazu geeignet sind, die Sockel der Behälter abzudecken.

Jede Verschlußklappe ist an der zugehörigen Bodenwandhälfte über eine Faltlinie 140 angelenkt und ist mittels drei aufeinanderfolgenden Zonen 142, 144 und 146 mit dem zugehörigen Längsaußenrand der benachbarten Seitenwand verbunden, wobei vier Faltlinien 148, 150, 152 und 154 zwischen den einzelnen Zonen, der Verschlußklappe und der Seitenwand vorgesehen sind. Außerdem ist eine Öffnung 156 vorgesehen, die im wesentlichen die Form einer Raute aufweist und begrenzt ist durch:
einen schrägen Rand zwischen der Falzlinie 120 oder 130 und der Faltlinie 140,
einen geraden Innenrand der Zone 142, die an die Verschlußklappe angrenzt,
einen geneigt verlaufenden Innenrand der Zone 146, die an die Seitenwand 102 oder 104 angrenzt und
einen geraden unteren Rand der benachbarten Seitenwand 102 oder 104.

Die an die Verschlußklappe angrenzende Zone 142 bildet beim räumlichen Zusammenfalten eine Verlängerung der Wandleiste die in einer vertikalen, aber schrägverlaufenden Ebene, beispielsweise in einem Winkel von etwa 45° bezogen auf den Giebel, in Richtung der angrenzenden Seitenwand verläuft.

Die Zonen 144 und 146 bilden einen Faltbalgübergang, in dem sie sich eine gegen die andere und gegen die Innenfläche der Seitenwand falten (Falzung um 180° längs der Linien 152 und 154) und die Falzung des Zuschnittes um 90° längs der Linie 120 oder 130 und 140 ermöglichen.

Wie man erkennen kann, ist die horizontal verlaufende Länge La der Verschlußkappen 136 und 138a in der Ebene der Bodenwandhälfte 108a beträchtlich geringer als die Länge Lb der Verschlußklappen 136b, 138b, die der anderen Bodenwandhälfte 108b zugehören. Beispielsweise kann das Verhältnis zwischen La und Lb zwischen 1:3 und 1:6 liegen.

Außerdem führt man das räumliche Zusammenfalten so aus, daß das freie Ende jeder Verschlußklappe 136b, 138b (in Fig.1 das untere Ende) hinter die entsprechende Verschlußklappe 136a, 138a gelangt. Letztere sind viel kürzer und daher viel steifer und gewährleisten so eine Sicherung der größeren Verschlußklappen 136b, 138b, um zu vermeiden, daß letztere nicht nach außen klappen, was durch eine gewisse Elastizität des Materials des Zuschnittes bedingt sein könnte.

Die Ansicht der räumlich zusammengefalteten Umverpackung ist in abgebrochener Darstellung in Fig.2 gezeigt. Man sieht, daß die Verschlußklappen (im vorliegenden Fall die Verschlußklappen 136a, 136b) an der Basis der Öffnung der Hülle eine gleichförmige Wandleiste von zufriedenstellender Steifigkeit bilden.

Es ist darauf hinzuweisen, daß die Wandleiste unmittelbar beim räumlichen Zusammenfalten des Futterals, bzw. der Hülle um eine Gruppe von Behältern 8 gebildet wird. Genauer gesagt, es ist lediglich erforderlich, beim Falten des Zuschnittes um Behälter sicherzustellen, daß die Faltbalgübergänge 144, 146 sich gut gegen das Innere des Futterals legen, um automatisch die Form der Wandleiste zu verwirklichen. Die Verriegelung der beiden Bodenwandhälften reicht aus, daß die Umverpackung in diesem Zustand verbleibt. Außerdem ist ein Verkleben nicht erforderlich, damit die Wandleistenteile in ihrer Lage verbleiben. Vielmehr sind es die Behälter selbst, indem sie die Zonen der Faltbalgübergänge 144, 146 gegen die Innenflächen der Seitenwände drücken, die den Wandleisten ihre stabile Position in im wesentlichen vertikal verlaufenden Ebenen vermitteln.

In Fig.3 ist eine zweite Ausbildungsform der Erfindung dargestellt. Man findet hier eine Gruppe von Elementen, die bereits vorstehend beschrieben wurden, von denen einige eine andere Form aufweisen.

Das Besondere dieser Variante besteht darin, daß sich die Zone 146 jedes Faltbalgüberganges praktisch über die gesamte Höhe der zugehörigen Seitenwand erstreckt und gleichzeitig ein Faltbalgübergangselement für ein Eckstück bildet, das an der Verbindungsstelle zwischen der genannten Seitenwand und der Deckwand des Futterals bzw. der Hülle vorgesehen ist. Jedes Eckstück ist mit dem Bezugszeichen 160 bezeichnet und ist begrenzt von:
einer schrägen Falzlinie 162 des Überganges zur Deckwand 106,
einer Falzlinie 164, die praktisch senkrecht zur Linie 162 verläuft und
durch eine gekrümmte Schnittlinie.

Der Faltbalgübergang, der mit jedem Eckstück 160 verbunden ist, ist durch die vorgenannte Zone 146 und durch eine angrenzende Zone 158 gebildet, die an die genannte Zone 146 über eine Falzlinie 166 angelenkt ist. Die Falzlinie 164 befindet sich am Übergang zwischen der Zone 158 und dem Eckstück. Außerdem ist eine dreieckige Öffnung 168 vorgesehen, die von den Zonen 160, 158, 146, 104 und 112, wie aus der Zeichnung erkennbar, begrenzt ist.

Beim räumlichen Zusammenfalten des Zuschnittes reicht es aus, eine Bewegung der Zone 146 gemeinsam mit den beiden Faltbalgübergängen nach innen einzuleiten, um automatisch die Formgebung der zugehörigen Verschlußklappe für die Wandleiste unten und des entsprechenden Eckstückes 160 oben zu erreichen. Darüber hinaus reicht der von dem benachbarten Behälter ausgeübte Druck auf die Zone 146, die um 180° zusammengeflatet ist, aus, um die Verschlußklappe der Wandleiste und das Eckstück in ihrer korrekten Lage zu halten (siehe hierzu Fig. 4).

Die Eckstücke 160 haben insbesonders die Aufgabe, indem sie die oberen Ecken der beiden äußeren Öffnungen der Hülle abdecken, die Gruppe von Behältern in der Hülle gut zu umschließen.

Die in Fig.5 gezeigte Ausbildungsform beruht auf derjenigen der Fig.3, das heißt, sie umfaßt deren Elemente. Der Unterschied besteht darin, daß die Deckwand 106 an jeder Längskante von einer Klappe 172 begrenzt ist, die über eine Faltlinie 174 angelenkt ist. Jede Klappe 172 ist im übrigen durch zwei Flügel 172', 172'' seitlich verlängert, wobei Faltlinien 176 zwischen den genannten Flügeln und der Klappe vorgesehen sind.

Beim räumlichen Zusammenfalten des Zuschnitts beginnt man mit einer Schwenkbewegung der Klappen um ihre Faltlinien 174, und zwar so, daß, sobald die Eckstücke 160 beginnen wollen, sich um ihre Faltlinien 162 zu verschwenken, sich die Flügel 172', 172'' hinter den genannten Eckstücken befinden. So wird am Ende des räumlichen Faltvorganges jede Klappe 172 und ihre Flügel mittels der Eckstücke in einer in einem Winkel von ungefähr 90°, bezogen auf die Deckfläche 106, abwärts geneigten Lage gehalten, um auf diese Weise eine obere Wandleiste zu bilden. Eine solche kann insbesondere die Aufgabe haben, einen Balkencode abzudecken, der in dem oberen Bereich der Behälter vorgesehen ist, oder sie kann auch aus ästhetischen Gesichtspunkten vorgesehen sein.

Der Zuschnitt nach Fig.5 ist im räumlich gefalteten Zustand in abgebrochener Darstellung in Fig.6 gezeigt. Man erkennt, daß die Flügel 172', 172'', indem sie sich leicht um die Faltlinie 176 bezogen auf die mittlere Klappe 172 schwenken, die Aufgabe haben, die Schräglage der Eckstücke 160 gut herbeizuführen, die von selbst durch die Schräglage der Faltlinien 162 erhalten wird.

Fig.7 zeigt eine Abart der Verfahrensweise nach Fig.3. Alle Elemente der Fig.3 finden sich wieder mit den gleichen Funktionen, weisen aber in gewissen Fällen eine unterschiedliche Form auf.

Grundsätzlich ist zwischen jeder Faltbalgübergangszone 146, gemeinsam mit der Wandleistenklappe und dem angrenzenden Eckstück einerseits und der benachbart verlaufenden Seitenwand 102 oder 104 andererseits eine längliche Öffnung vorgesehen, die sich annähernd mit ihrer einen Hälfte in die Zone 146 und mit ihrer anderen Hälfte in die Seitenwand erstreckt. Demzufolge ist die Faltlinie 154 zweigeteilt.

Daraus ergibt sich, wenn die Zone 146 beim räumlichen Zusammenfalten des Zuschnittes um 180° nach innen zusammengelegt wird, daß man angenähert auf halber Höhe der Hülle einen Sichtausschnitt definiert. Ein solcher Ausschnitt kann dazu dienen, dem Verbraucher die Identifizierung der in der Hülle vereinigten Behälter zu erleichtern.

Ein weiterer Unterschied in bezug auf das Verfahren nach Fig.3 besteht darin, daß zwischen jeder Zone 142 und der Zone des benachbarten Faltbalgüberganges 144 eine zusätzliche Zone 142' vorgesehen ist, wobei die Zonen 142 und 142' durch eine Faltlinie 149, die beispielsweise parallel zur Linie 148 verlaufen kann, getrennt sind.

Außerdem erfolgt der Übergang zwischen jeder Wandleiste und einer Seitenwand mit einer größeren Abstufung, wobei die Neigung der Zone 142' bezüglich der Wandleiste wichtiger ist als die Neigung der Zone 142 bezüglich dieser gleichen Wandleiste. Auf diese Weise wird der zylinderförmige Umriß der Behälter enger umschlossen.

## Patentansprüche

1. Umverpackung nach Art einer Hülle für eine Gruppe von Gegenständen, beispielsweise von Primärbehältern, die von einem einzigen Zuschnitt aus einem faltbaren Material ihren Ausgang nimmt und eine Deckwand (106), zwei Seitenwände (102,104) und zwei Bodenwandhälften (108a, 108b), die miteinander vereinigt sind, umfaßt, **dadurch gekennzeichnet,** daß jede Bodenwandhälfte an jedem Außenrand in Längsrichtung der Hülle eine Verschlußklappe (136a, 138a, 136b, 138b) aufweist, die an die genannte Wandhälfte angelenkt ist, wobei ein Faltbalgübergang (144, 146) zwischen jeder Verschlußklappe und der benachbarten Seitenwand vorgesehen ist, um die genannte Verschlußklappe in einer Schräglage auszurichten, die in Bezug auf die Bodenwandhälfte beim räumlichen Zusammenfalten des Zuschnittes festgelegt ist, daß ferner die Länge (La) der einen Verschlußklappe (136a, 138a), die an der einen (108a) der Bodenwandhälften vorgesehen ist, wesentlich kürzer ist als die Länge (Lb) der zugehörigen Verschlußklappe (136b, 138b), die an der anderen Bodenwandhälfte vorgesehen und an dem gleichen Ende der Hülle angeordnet ist, wobei die Längen der genannten Verschlußklappen so gewählt sind, daß sie sich in einem Bereich der beiden Verschlußklappen überdecken, in dem die kürzere Verschlußklappe (136a, 138a) auf die Außenfläche der längeren Verschlußklappe (136b, 138b) gelegt ist, um letztere zu stabilisieren und um an der Basis jeder Öffnung des Längsendes der Hülle eine stetige Wandleiste zu definieren.

2. Umverpackung nach Anspruch 1, **dadurch gekennzeichnet,** daß das Verhältnis zwischen der Länge der kürzeren Verschlußklappe (136a, 138a) und der Länge der längeren Verschlußklappe (136b, 138b) zwischen ungefähr 1:3 und ungefähr 1:6 liegt.

3. Umverpackung nach einem der Ansprüche 1 oder 2, **dadurch gekennzeichnet,** daß jeder Faltbalgübergang zwei Zonen (144, 146) umfaßt, die über eine Faltlinie (152) miteinander gelenkig verbunden sind und die mit jeder Verschlußklappe (136a, 138a, 136b, 138b bzw. mit der zugeordneten Seitenwand (102, 104) über zwei andere Faltlinien (150, 154) gelenkig verbunden sind.

4. Umverpackung nach Anspruch 3, **dadurch gekennzeichnet,** daß zwischen jeder Verschlußklappe und der benachbarten Zone (144) des zugeordneten Faltbalgübergangs mindestens eine Zwischenzone (142, 142') vorgesehen ist, die zugleich bezüglich der Wandleiste und bezüglich der benachbarten Seitenwand geneigt ist.

5. Umverpackung nach Anspruch 4, **dadurch gekennzeichnet,** daß ferner in jeder Ecke über jeder Öffnung des Längsseitenrandes der Hülle ein Eckstück (160) vorgesehen ist, wobei jedes Eckstück über eine Faltlinie (162) an der Deckwand angelenkt ist und über einen Faltbalgübergang (158, 146) mit der benachbarten Seitenwand verbunden ist, wobei der Faltbalgübergang (144, 146), der einer Verschlußklappe und der Faltbalgübergang (158, 146), der einem vorstehenden Eckstück zugeordnet ist, eine gemeinsame Zone (146) abteilen, die an der benachbarten Seitenwand angelenkt ist.

6. Umverpackung nach Anspruch 5, **dadurch gekennzeichnet,** daß zwischen den beiden Eckstücken (160), die an den beiden oberen Ecken der gleichen Öffnung angeordnet sind, eine Klappe (172) vorgesehen ist, die an der Deckwand angelenkt ist und deren äußere Enden hinter den Eckstücken so angeordnet sind, daß sie durch die genannten Eckstücke bezüglich der Deckwand in einer schrägen Richtung gehalten werden und eine obere Wandleiste definieren.

7. Umverpackung nach Anspruch 6, **dadurch gekennzeichnet,** daß jedes Eckstück (160) an der Deckwand über eine schräg verlaufende Faltlinie (162) angelenkt ist, und daß mit jeder an der Deckwand angelenkten Klappe (172) zwei Flügel (172', 172'') verbunden sind, wobei sich diese an die Schräglage der Eckstücke von hinten anlegen.

8. Umverpackung nach einem der Ansprüche 3 bis 7, **dadurch gekennzeichnet,** daß die Zone (146) jedes Faltbalgübergangs, die an einer Seitenwand angelenkt ist, mit Hilfe eines Gegenstandes(R) eng gegen die Innenfläche der genannten Seitenwand angelegt wird.

9. Umverpackung nach einem der vorstehenden Ansprüche, **dadurch gekennzeichnet,** daß die Umverpackung für eine Gruppe von zylindrischen Behältern für Flüssigkeiten vorgesehen ist.

## Claims

1. Wrap-around outer pack for a group of objects such as primary containers, that is produced from a single-piece blank made of a foldable material and consists of a top panel (106), two side panels (102, 104) and two base panel halves (108a, 108b) which are connected together, **wherein** each base panel half has a closure flap (136a, 138a, 136b, 138b) on its outside edge in the longitudinal direction of the blank, that is hinged to the half of the panel in question, with a gusset (144, 146) being provided between each closure flap and the adjacent side panel to align the closure flap concerned in a slanted position that is fixed in relation to the base panel half when the blank is folded together, and **wherein** the length (La) of one of the closure flaps (136a, 138a) that is provided on one (108a) of the base panel halves is considerably shorter than the length (Lb) of the corresponding closure flap (136b, 138b) that is provided on the other base panel half and is located at the same end of the pack, with the lengths of the said closure flaps being chosen so that there is overlapping in the area of the two closure flaps in such a way that the shorter closure flap (136a, 138a) is positioned on top of the outside of the longer closure flap (136b, 138b) to stabilise the latter and to create a uniform panel strip at the bottom of the opening at each longitudinal end of the pack.

2. Outer pack according to claim 1, **wherein** the ratio between the length of the shorter closure flap (136a, 138a) and the length of the longer closure flap (136b, 138b) is between approximately 1:3 and approximately 1:6.

3. Outer pack according to one of claims 1 or 2, **wherein** each gusset consists of two sections (144, 146) that are hinged to each other along one folding line (152) and are hinged to each closure flap (136a, 138a, 136b, 138b) and to the adjacent side panel (102, 104) along two other folding lines (150, 154).

4. Outer pack according to claim 3, **wherein** at least one intermediate section (142, 142') is provided between each closure flap and the adjacent section (144) of the relevant gusset and is at the same time slanted in relation to the panel strip and the adjacent side panel.

5. Outer pack according to claim 4, **wherein** a corner section (160) is also provided in each corner above each opening at the end of the longitudinal sides of the pack, each corner section being hinged to the top panel along a folding line (162) and being connected to the adjacent side panel by a gusset (158, 146), while the gusset (144, 146) assigned to a closure flap and the gusset (158, 146) assigned to a projecting corner section have a section in common (146), that is hinged to the adjacent side panel.

6. Outer pack according to claim 5, **wherein** a flap (172) is provided between the two corner sections (160) located at the two top corners of each opening and is hinged to the top panel, while its outer ends are positioned behind the corner sections in such a way that they are held in a slanted direction in relation to the top panel by the said corner sections and define a top panel strip.

7. Outer pack according to claim 6, **wherein** each corner section (160) is hinged to the top panel along an oblique folding line (162) and **wherein** two wings (172', 172'') are connected to each flap (172) hinged to the top panel and rest against the corner sections from behind when the latter are in their slanted position.

8. Outer pack according to one of claims 3 to 7, **wherein** the section (146) of each gusset that is hinged to a side panel is pressed tightly against the inside of the said side panel with the help of an object (R).

9. Outer pack according to one of the previous claims, **wherein** the outer pack is provided for a group of cylindrical containers for liquids.

## Revendications

1. Nouvel emballage sous forme d'une enveloppe destinée à un groupe d'objets, par exemple, de réservoirs de base qui provient d'une seule coupe dans un matériau pliable et comprend une paroi supérieure (106), deux parois latérales (102, 104) et deux moitiés pour la paroi du fond (108a, 108b) qui sont assemblées l'une avec l'autre, caractérisé en ce que chaque moitié de la paroi du fond présente sur chaque bord externe dans le sens longitudinal de l'enveloppe, une patte de fermeture (136a, 138a, 136b, 138b) articulée sur la moitié de la paroi citée ; un soufflet de transition (144, 146) est prévu entre chaque patte de fermeture et la paroi latérale adjacente pour orienter la patte de fermeture citée dans une position oblique déterminée par référence aux moitiés de la paroi du fond lors du pliage dans les trois dimensions de la coupe de telle sorte qu'en outre la longueur (La) de l'une des pattes de fermeture (136a, 138a) qui est prévue sur l'une (108a) des moitiés de la paroi du fond, soit bien plus courte que la longueur (Lb) de la patte de fermeture (136b, 138b) associée qui est prévue sur l'autre moitié de la paroi du fond et est disposée sur la même extrémité de l'enveloppe ; les longueurs des pattes de fermeture citées sont choisies de telle sorte qu'elles se chevauchent dans la zone des deux pattes de fermeture où la patte de fermeture la plus courte (136a, 138a) est placée sur la surface externe de la patte de fermeture plus longue (136b, 138b) pour stabiliser cette dernière et définir à la base de chaque ouverture de l'extrémité longitudinale de l'enveloppe, une bande de paroi constante.

2. Nouvel emballage selon la revendication 1, caractérisé en ce que le rapport entre la longueur de la patte de fermeture (136a, 138a) la plus courte et la longueur de la patte de fermeture (136b, 138b) plus longue se situe environ entre 1:3 et 1:6.

3. Nouvel emballage selon l'une des revendications 1 ou 2, caractérisé en ce que chaque soufflet de transition comprend deux zones (144, 146) qui sont assemblées et articulées l'une avec l'autre sur une ligne de pliage et également avec chaque patte de fermeture (136a, 138a, 136b, 138b) ou avec la paroi latérale associée (102, 104) par l'intermédiaire de deux autres lignes de pliage (150, 154).

4. Nouvel emballage selon la revendication 3, caractérisé en ce que, entre chaque patte de fermeture et la zone adjacente (144) du soufflet de transition associé, il est prévu au moins une zone intermédiaire (142, 142') qui est inclinée par rapport à la bande de paroi et simultanément par rapport à la paroi latérale adjacente.

5. Nouvel emballage selon la revendication 4, caractérisé en ce que, dans chaque angle au-dessus de chaque ouverture de la bordure latérale longitudinale de l'enveloppe, il est prévu en outre une pièce d'angle (160) ; chaque pièce d'angle est articulée avec la paroi supérieure sur une ligne de pliage (162) et assemblée avec la paroi latérale adjacente par l'intermédiaire d'un soufflet de transition (158, 146) ; le soufflet de transition (144, 146) affecté à une patte de fermeture et le soufflet de transition (158, 146) affecté à une pièce d'angle saillante, dégagent une zone commune (146) qui s'articule sur la paroi latérale adjacente.

6. Nouvel emballage selon la revendication 5, caractérisé en ce que, entre les deux pièces d'angle (160) disposées sur les deux angles supérieurs de la même ouverture, il est prévu un rabat (172) qui est articulé sur la paroi supérieure et dont les extrémités extérieures sont disposées derrière les pièces d'angle de telle sorte qu'elles soient maintenues à l'oblique par les pièces d'angle citées concernant la paroi supérieure et qu'elles définissent une bande de paroi supérieure.

7. Nouvel emballage selon la revendication 6, caractérisé en ce que chaque pièce d'angle (160) est articulée sur la paroi supérieure sur une ligne de pliage (162) oblique, que deux ailes (172', 172'') sont assemblées avec chacun des rabats (172) articulés sur la paroi supérieure et qu'elles se mettent contre la partie oblique des pièces d'angle de derrière.

8. Nouvel emballage selon l'une quelconque des revendications 3 à 7, caractérisé en ce que la zone (146) de chaque soufflet de transition qui est articulée sur une paroi latérale, est serrée contre la surface intérieure de la paroi latérale citée à l'aide d'un objet (R).

9. Nouvel emballage selon l'une quelconque des revendications précédentes, caractérisé en ce que le nouvel emballage est prévu pour un groupe de réservoirs cylindriques pour liquides.
